# EUROPÄISCHE PATENTSCHRIFT

(11) **EP 0 484 835 B1**
(45) Veröffentlichungstag und Bekanntmachung des Hinweises auf die Patenterteilung: **29.03.1995**
(21) Anmeldenummer: 91118678.1
(22) Anmeldetag: 01.11.1991
(51) Int. Cl.: B05B 11/00

(54) **Austragvorrichtung für Medien**
Dispensing device for fluids
Distributeur de fluide

(30) Priorität: 09.11.1990 DE 4035663
(43) Veröffentlichungstag der Anmeldung: 13.05.1992
(73) Patentinhaber: Ing. Erich Pfeiffer GmbH & Co. KG, 78315 Radolfzell (DE)
(72) Erfinder: Ritsche, Stefan, W-7760 Radolfzell 18 (DE)
(74) Vertreter: Ruff, Michael

(56) Entgegenhaltungen:
- EP-A- 0 364 385
- FR-A- 2 133 259
- FR-A- 2 497 774
- GB-A- 2 141 186

## Beschreibung

Die Erfindung betrifft eine Austragvorrichtung nach dem Oberbegriff des Patentanspruches 1. Sie ist für Medien vorgesehen und weist ein Gehäuse sowie eine Betätigung zur Durchführung eines einzigen oder mehrerer Austragvorgänge auf. Die Austragvorrichtung ist unabhängig davon, ob sie als manuell zu öffnendes Auslaßventil für Druckspeicher oder als manuell über einen Pumphub zu betätigende Austragpumpe ausgebildet ist, mit einer oder mehreren gesonderten Medienführungen versehen, die in der Regel von einem Medienspeicher bis zu einer ins Freie führenden Auslaßöffnung geführt sind. Ist die Austragvorrichtung im wesentlichen nur durch mindestens ein Auslaßventil gebildet, so kann die Medienführung den Medienspeicher, die Ventilschließflächen, ggf. einen zu diesen führenden Einlaßkanal und einen von diesen bis zur Auslaßöffnung führenden Auslaßkanal sowie die Auslaßöffnung selbst einschließen. Im Falle einer Pumpe schließt die Medienführung die ggf. gleichzeitig allein als Medienspeicher vorgesehene Pumpenkammer und meist auch mindestens ein Ventil ein, wobei mindestens ein Einlaßventil, mindestens ein Zwischenventil und/oder mindestens ein Auslaßventil vorgesehen sein kann. Die Austragvorrichtung kann zum einhändigen Gebrauch und zur nur manuell angetriebenen Betätigung ausgebildet sein.

Ist die Austragvorrichtung nicht zur einmaligen, sondern zur wiederholbaren Betätigung bestimmt, so ist für die Betätigung für mindestens ein Ventil oder ähnliches eine Rückstellung vorgesehen, die beim Freigeben der Austragvorrichtung von der manuellen Einwirkung entsprechende Funktionsteile in eine Ausgangslage zurückführt. Ventile, Rückstellungen und ähnliche Funktionseinheiten von Austragvorrichtungen enthalten meist metallische Teile, z.B. Ventilkörper, Rückstellfedern oder dgl., deren metallische Oberfläche bei zahlreichen Medien, insbesondere pharmazeutischen und/oder kosmetischen Medien, zu unerwünschten Reaktionen führen können, wenn sie in Kontakt mit diesen Oberflächen gelangen. Auch können Medien solche Teile beschädigen, wenn es zu chemischen Reaktionen kommt. Dies betrifft insbesondere flüssige oder pasteuse Medien, jedoch können sich solche Nachteile auch bei anderen fließfähigen Medien ergeben.

Durch die FR-A-2 497 774 ist eine Austragvorrichtung mit einem Medien-Einlaß bekanntgeworden, welcher den Mantel einer Pumpkammer durchsetzend in diese Pumpkammer mündet. Der Einlaß liegt dabei im Abstand von der Bodenwand der Pumpkammer und ist an einen Medienkanal angeschlossen, welcher zwischen zwei ineinander gesteckten Napfkörpern begrenzt ist.

Der Erfindung liegt die Aufgabe zugrunde, eine Austragvorrichtung der genannten Art zu schaffen, bei welcher Nachteile bekannter Ausbildungen bzw. der beschriebenen Art vermieden sind und die insbesondere zur Speicherung und zum Austrag von verhältnismäßig reaktionsfreudigen bzw. aggressiven Medien geeignet ist.

Erfindungsgemäß ist die Austragvorrichtung nach Patentanspruch 1 ausgebildet. Zweckmäßig ist mindestens eine von ggf. mehreren Medienführungen von metallischen Oberflächen im wesentlichen vollständig frei und vorzugsweise ausschließvon Oberflächen begrenzt, die aus Kunststoff, Glas, keramischen Werkstoffen und/oder dgl. bestehen. Zweckmäßig enthält die Austragvorrichtung trotzdem dort metallische Bauteile, wo die Funktion durch solche Bauteile verbessert werden kann. Dies betrifft insbesondere die Verwendung mindestens einer, vorzugsweise einer einzigen Rückstellfeder, weil solche Rückstellfedern aus Metall meist wesentlich bessere Eigenschaften haben als Rückstellfedern aus anderen Werkstoffen.

Es ist denkbar, mindestens ein metallisches Bauteil zwar innerhalb der Medienführung vorzusehen, jedoch durch geeignete Umschließung der Oberflächen einen direkten Kontakt mit dem Medium zu vermeiden. Vorteilhaft ist das jeweilige metallische Bauteil vollständig außerhalb der Medienführung in einer gegenüber dieser abgedichteten Aufnahmekammer angeordnet, so daß das Bauteil als ganzes nicht in Kontakt mit dem Medium gelangen kann. Im Falle einer Rückstellfeder ist diese Aufnahmekammer größenveränderbar, damit die Feder über den Federhub wirksam werden kann. Die Federkammer kann dabei durch einen Zylinder und einen in dieser verschiebbaren Hilfskolben begrenzt sein, wobei der Hilfskolben die Federkräfte überträgt. Bei einer bevorzugten Ausbildung ist nur eine einzige Rückstellfeder vorgesehen, während alle übrigen Bauteile der Austragvorrichtung bzw. zumindest diejenigen, die in Kontakt mit dem Medium gelangen, aus Kunststoff bzw. einem der genannten nichtmetallischen Werkstoffe bestehen.

Die der Erfindung zugrunde liegende Aufgabe kann unabhängig von der beschriebenen Ausbildung, insbesondere bei einer Austragvorrichtung mit Pumpe, auch dadurch gelöst werden, daß ein etwa in der Pumpenachse liegender Innenmantel des Gehäuses gegenüber der Medienführung dicht verschlossen ist und somit weder mit dem Saug- bzw. Einlaßkanal noch mit dem Auslaßkanal oder der Pumpenkammer kommuniziert. In diesem Fall liegt der Medieneinlaß in das Gehäuse seitlich so gegenüber dem Innenmantel versetzt, daß der in diesem abgeschlossene Raum von dem einströmenden Medium umgangen wird. Dadurch läßt sich eine besonders wirksame und schnelle Füllung des Gehäuses auch dann erreichen, wenn die in das Gehäuse mündende Einlaßöffnung ventilfrei ausgebildet ist. Die Einlaßöffnung mündet dabei zweckmäßig in eine den Innenmantel ringförmig umgebende Kammer, die als Vorsaugkammer ausgebildet sein kann und über ein Zwischenventil mit einer Pumpenkammer verbunden ist. Ist dieses Zwischenventil in Abhängigkeit von der jeweiligen Stellung der Austrag-Betätigung gesteuert, so kann es am Beginn des Förderhubes sehr präzise geschlossen werden.

Die Rückstellfeder kann gleichzeitig zur Rückstellung der Austrag-Betätigung bzw. einer Betätigungshandhabe der gegeneinander bewegbaren, aus Pumpkolben und Pumpenzylinder bestehenden Pumpeneinheiten oder dgl. sowie zur Rückstellung mindestens eines Ventiles in eine Ausgangslage dienen. Zweckmäßig öffnet die Rückstellfeder bei der Rückstellung dabei das Zwischenventil, während sie am Beginn des Rückhubes das Auslaßventil schließt und über die Ventilschließflächen die Austrag-Betätigung zur Ausgangslage zurückführt.

Bei einer einfachen Ausführungsform trägt der Hilfskolben einen einteilig mit ihm ausgebildeten Ventilkörper, der dadurch druckabhängig gesteuert sein kann, daß der Hilfskolben an seiner von der abgeschlossenen Kammer abgekehrten Seite dem Druck in der Pumpenkammer ausgesetzt ist. Der Innenmantel kann mit seinem freien Ende gleichzeitig den diesen Ventilkörper umgebenden, gehäusefesten Pumpkolben bilden, der von dem mit der Austrag-Betätigung zu bewegenden Pumpenzylinder übergriffen wird, welcher seinerseits am Außenumfang einen Vorsaugkolben trägt und in einer den Ventilsitz des Auslaßventiles aufweisenden Stirnwand von einem Auslaßkanal durchsetzt ist, der zweckmäßig im wesentlichen in einem von dieser Stirnwand ausgehenden Betätigungsstößel liegt.

Die abgeschlossene Kammer kann sich nach außen über eine Bodenwand bzw. einen Stützflansch des Gehäuses hinaus erstrecken und dadurch mit dem vorstehenden Teil das zugehörige Ende des Einlaßkanales bzw. eines Steig- oder Saugrohres und dessen Steckanschluß übergreifen, so daß sich eine sehr geringe Axialerstreckung der Pumpe ergibt. Es ist auch denkbar, mehrere gegenüber der Medienführung abgeschlossene Kammern, Pumpenkammern oder dgl. vorzusehen.

Ist für die jeweilige, gegenüber der Medienführung geschlossene Kammer eine Druckentlastung z.B. durch Belüftung vorgesehen, so umgeht ein Belüftungskanal zweckmäßig alle in Kontakt mit dem Medium kommenden Bereiche, wie den Medienspeicher, die Pumpenkammer, die Vorsaugkammer oder dgl., in dem der Belüftungskanal als Querkanal von der geschlossenen Kammer direkt zur Außenseite des Gehäuses und ins Freie geführt ist. Der Belüftungskanal kann dabei etwa an die Ebene der Innenseite des Gehäusebodens anschließen. Ist eine solche Druckentlastung nicht vorgesehen, so kann der Hilfskolben gemeinsam mit der geschlossenen Kammer auch nach Art einer Gasdruckfeder arbeiten. Eine Belüftung für den Medienspeicher und/oder den hinter dem Vorsaugkolben liegenden, nicht vom Medium beaufschlagten Gehäuseraum kann durch einen Belüftungskanal gebildet sein, der auf einem Teil seiner Länge zwischen einander übergreifenden Gehäuseteilen des Gehäuses und auf einem weiteren Teil seiner Länge zwischen einem dieser Gehäuseteile und dem mit der Austrag-Betätigung zu bewegenden Pumpenteil liegt, wobei diese beiden Teilabschnitte an den Ringraum hinter dem Vorsaugkolben anschließen.

Diese und weitere Merkmale von bevorzugten Weiterbildungen gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1: eine erfindungsgemäße Austragvorrichtung im wesentlichen im Axialschnitt und
- Fig. 2: einen Ausschnitt der Austragvorrichtung gemäß Fig. 1 in vergrößerter Darstellung und einer modifizierten Ausbildung.

Die Austragvorrichtung 1 weist ein nur aus zwei einander über den größten Teil ihrer Länge übergreifenden Gehäuseteilen bestehendes Gehäuse 2 auf, das am Hals 4 eines Medienspeichers 3 zu befestigen ist und an dem davon abgekehrten Ende eine Austrag-Betätigung 5 mit einem manuell linear durch Fingerdruck zu verschiebenden Austragkopf 6 trägt. Im Gehäuse 2 ist eine Schubkolben-Pumpe 7 angeordnet, deren Pumpenteile mit dem Austragkopf 6 über einen Pumphub gegeneinander zu bewegen sind. Das Gehäuse 2 weist einen hohlen Grundkörper 9 mit einem über den Außenumfang ringförmig vorstehenden Stützflansch 10 auf, der mit einer das Gehäuse 2 im wesentlichen umgebenden Kappe 8 gegen den Hals 4 gespannt wird. Der Grundkörper 9 wird annähernd auf seiner ganzen, an den Stützflansch anschließenden Länge von einem napfförmigen Deckelkörper 11 eng am Außenumfang umschlossen. An der von seiner Stützfläche abgekehrten Stirnseite bildet der Stützflansch 10 eine Ringnut 12, in welche das freie Ende des Mantels des Deckelkörpers 11 eingreift und z.B. mit einer Schnappverbindung gesichert ist.

Der Grundkörper 9 bildet einen die Ringnut 12 am Innenumfang begrenzenden und eng vom Deckelkörper 11 umschlossenen Außenmantel 13 sowie einen mit radialem Abstand innerhalb diesem liegenden, geringfügig längeren Innenmantel 14, zwischen denen zur Bildung einer Vorsaugkammer 15 ein Ringraum begrenzt ist. In diesen Ringraum greift ein mit dem Austragkopf 6 im wesentlichen starr verbundener Zylindermantel 16 ein, der im Bereich seines freien Endes einen sich zwischen zwei axial benachbarten Dichtlippen erstreckenden Vorsaugkolben 17 trägt. Der Vorsaugkolben 17 läuft dicht am Innenumfang des Außenmantels 13. Mit seinem Innenumfang bildet der Zylindermantel 16 eine Zylinderlaufbahn für einen Pumpkolben 18, welcher durch eine Dichtlippe am freien Ende des Innenmantels 15 gebildet ist. Der Zylindermantel 16 bzw. der Vorsaugkolben 17 ist über einen Betätigungsstößel 19 mit dem Austragkopf 6 durch eine Steckverbindung verbunden.

Zur Rückführung der Austrag-Betätigung 5 in die Ausgangsstellung ist eine Rückstellung 20 vorgesehen, die eine im wesentlichen innerhalb des Außenmantels 13 und des Innenmantels 14 liegende Rückstellfeder 21 aufweist. Diese liegt in einer abgedichteten Federkammer 22, welche an ihrem vom Medienspeicher 3 abgekehrten Ende von einem Hilfskolben 23 begrenzt ist, der mit zwei axial benachbarten Dichtlippen am Innenumfang des Innenmantels 14 geführt ist.

Das Gehäuse 2 weist eine Bodenwand 24 auf, die etwa in der Ebene des Stützflansches 10 liegt, die Ring- bzw. Vorsaugkammer 15 an einem Ende schließt und von deren Innenseite der Außenmantel 13 und der Innenmantel 14 einteilig frei abstehen. Im Bereich der Federkammer 22 ist die Bodenwand 24 mit einem napfförmig über ihre Außenseite vorstehenden Vorsprung 25 versehen, durch welchen die Federkammer 22 entsprechend verlängert ist und in welcher das zugehörige Ende der Rückstellfeder 21 ebenso wie im Innern des napfförmigen Hilfskolbens 23 zentriert abgestützt ist.

Dem freien Ende des Innenmantels 14 bzw. dem Pumpkolben 18 liegt ein Auslaßventil 26 gegenüber, dessen Ventilsitz etwa in der Pumpenachse an der Innenseite einer Stirnwand 27 des Zylindermantels 16 vorgesehen ist, welche wie der an sie anschließende Betätigungsstößel 19 von einem Auslaßkanal 28 durchsetzt ist. Der Auslaßkanal 28 führt zu der am Betätigungs- und Austragkopf 6 vorgesehenen Auslaßöffnung 29, die durch eine Düse gebildet sein kann. Die Rückstellfeder 21 belastet das Auslaß-Ventil 26 zur geschlossenen Stellung.

Durch den Zylindermantel 16, den Pumpkolben 18, den Hilfskolben 23 und die Stirnwand 27 ist die im Querschnitt ringförmige Pumpenkammer 39 begrenzt, welche mit der Vorsaugkammer 15 über ein hubabhängig arbeitendes Zwischen-Ventil 30 verbunden ist. Dessen Ventilteile sind einteilig mit dem Pumpkolben 18 bzw. dem Zylindermantel 16 und dem Vorsaugkolben 17 ausgebildet und arbeiten als Schieberventil. In der Laufbahn des Zylindermantels 16 sind Längsschlitze vorgesehen, die die Vorsaugkammer 15 mit der Pumpenkammer 39 etwa so lange verbinden, bis der Pumpkolben 18 die erste Hälfte seines Pumphubes bzw. die letzte Hälfte seines Rückhubes durchgeführt hat; auf dem restlichen Teilhub ist das Ventil 30 jeweils geschlossen.

Die Bodenwand der Vorsaugkammer 15 wird von einer Einlaßöffnung 31 durchsetzt, die somit dem vorderen Ende des Vorsaugkolbens 17 im wesentlichen in jeder Stellung im Abstand gegenüberliegt und gegenüber der Bodenwand 24 nicht nach innen versetzt ist. Die Einlaßöffnung 31 ist über einen Einlaßkanal 32 mit dem Bodenbereich des Medienspeichers 3 leitungsverbunden. Ein den Einlaßkanal 32 im wesentlichen vollständig bildendes Steigrohr 33 ist in einen außerhalb der Pumpenachse und etwa parallel zu dieser liegenden Steckanschluß 34 des Grundkörpers 9 eingesteckt und kann annähernd bis in den Bereich der Bodenwand 24 reichen. Über die Außenseite der Bodenwand 24 steht in der Pumpenachse ein Hülsenansatz 35 des Grundkörpers 9 vor, der eine kleinere Weite als der Außenmantel 13 und eine größere Weite als der Innenmantel 14 hat und der verhältnismäßig eng an die Innenweite des Halses 4 angepaßt ist, so daß er nur mit geringem Spaltabstand von dessen Innenumfang liegt. Der Hülsenansatz 35 steht über den in ihm liegenden Vorsprung 25 vor, welcher mit einem Mantelbereich einen anschließenden Mantelbereich des hülsenförmigen Steckanschlusses 34 bildet, dessen davon abgekehrter Mantelbereich durch einen Mantelabschnitt des Hülsenansatzes 35 gebildet ist, so daß der Steckanschluß 34 unmittelbar an der Innenseite des Hülsenansatzes 35 liegt. Das Steigrohr 33 kann sich dadurch über einen Längsabschnitt der Austragvorrichtung erstrecken, über welchen sich auch die Rückstellfeder 21 erstreckt.

Von der Innenseite der Stirnwand 27 steht gegen den Pumpkolben 18 ein ringförmiger, am Außenumfang spitzwinklig konischer und am Innenumfang im wesentlichen zylindrischer Verdrängungsvorsprung 36 vor, dessen im Abstand von der Zylinderlaufbahn liegendem Außenumfang eine komplementär angepaßte, trichterförmig erweitere Öffnung 37 am Pumpkolben 18 zugeordnet ist, die durch den Innenumfang der Kolbenlippe gebildet ist. Der Innenumfang des Verdrängungsvorsprunges 36 ist verhältnismäßig eng an den Außenumfang des hohlmantelförmigen und am Ende kegelförmig geschlossenen Ventilkörpers 38 des Auslaß-Ventiles 26 angepaßt, der in die vom Verdrängungsvorsprung 36 begrenzte Vertiefung in der Stirnwand 27 eingreift, mit dem Innenumfang des Verdrängungskörpers 36 einen Ringspalt begrenzt und mit seinem kegelförmigen Ende den am Vertiefungsboden liegenden Ventilsitz öffnet und schließt. Der Ventilkörper 38 steht nach hinten einteilig über den Hilfskolben 23 vor, überragt das freie Ende des Pumpkolbens 18 und hat gegenüber dem Hilfskolben 23 eine kleinere Weite, so daß er berührungsfrei vorsteht.

Die Austragvorrichtung 1 arbeitet nach folgendem Verfahren: In der Ausgangsstellung liegen der Vorsaugkolben 17 und der Hilfskolben 23, die etwa gleiche Axialerstreckung haben, im wesentlichen im selben Längsabschnitt der Austragvorrichtung, während der Pumpkolben 18 im axialen Abstand davon näher bei dem Austragkopf 6 liegt. Durch Niederdrücken des Austragkopfes 6 an dessen freier Stirnfläche wird die Pumpenkammer 39, die mit Medium gefüllt angenommen wird, verengt, so daß bei geschlossenem Auslaß-Ventil 26 zunächst Medium aus der Pumpenkammer 39 über das Ventil 30 zurück in die Vorsaugkammer 15 und in den Medienspeicher 3 gedrückt wird. Sobald das Ventil 30 dadurch geschlossen ist, daß die Dichtlippe des Pumpkolbens 18 die zugehörigen Enden der Längsschlitze überfahren hat, wird in der Pumpenkammer 39 bei weiterer Betätigung ein Druck aufgebaut, der auf das von der Federkammer 22 abgekehrte, den Ventilkörper 38 umgebende Ende des Hilfskolbens 23 und entgegen der Rückstellfeder 21 wirkt.

Sobald der Druck die Federkraft übersteigt, wird der Hilfskolben 23 einschließlich des Ventilkörpers 38 gegen die Bodenwand 24 bewegt, so daß der Ventilkörper 38 vom Ventilsitz abhebt und das Auslaß-Ventil 26 öffnet. Während des restlichen Teilhubes dringt der Verdrängungsvorsprung 36 vollends in die Öffnung 37 ein, so daß das Medium in den Auslaßkanal 28 ausgepreßt wird. Am Ende des Pumphubes schlägt das Ende des Pumpkolbens 18 an der Innenseite der Stirnwand 27 und/oder das Ende des Vorsaugkolbens 17 an der Innenseite der Bodenwand 24 an, wobei der Druck in der Pumpenkammer 39 durch das ausströmende Medium absinkt. Dadurch wird der Hilfskolben 23 unter der Kraft der Rückstellfeder 21 in seine Schließlage zurückbewegt, wodurch die Pumpenkammer nochmals verengt und Medium während des Schließens des Ventiles 26 unter Druck in den Auslaßkanal 28 gepreßt wird, so daß sich am Ende des Austrages nochmals ein Pumpstoß ergibt, durch den ein Nachtropfen des Mediums aus der Auslaßöffnung 29 vermieden werden kann.

Der Ventilkörper 38 liegt nun als Mitnehmer an dem bewegbaren Pumpenteil an. Wird dieser Pumpenteil durch Loslassen des Austragkopfes 6 freigegeben, so wird er über die aneinanderliegenden Ventilflächen des Auslaß-Ventiles 26 durch die Rückstellfeder 21 in seine Ausgangsstellung zurückbewegt. Während dieses Rückhubes wird zunächst, nämlich bis zum Öffnen des Ventiles 30, in der Pumpenkammer 39 ein Unterdruck aufgebaut und dann durch Öffnen des Ventiles 30 schlagartig die Verbindung zwischen der Pumpenkammer 39 und der Vorsaugkammer 15 hergestellt. Gleichzeitig wird während des Rückhubes die Vorsaugkammer 15 erweitert und dadurch über den Einlaßkanal 32 Medium aus dem Medienspeicher 3 in die Vorsaugkammer 15 angesaugt. Sobald das Ventil 30 öffnet, wird schlagartig Medium aus der Vorsaugkammer 15 in die Pumpenkammer 39 angesaugt, die dadurch vollständig gefüllt wird. Der Unterdruck in der Pumpenkammer 39 wirkt über den Hilfskolben 23 verstärkend auf den Schließdruck des Auslaßventiles 26.

Die Einlaßöffnung 31 bzw. der Einlaßkanal 32 bedarf durch die beschriebene Ausbildung keines besonderen Einlaßventiles, so daß die Leitungsverbindung zwischen dem Medienspeicher 3 und der Vorsaugkammer 15 stets geöffnet ist. Die Füllung der Pumpenkammer 39 erfolgt von außen radial nach innen bzw. von einer volumengrößeren Vorsaugkammer 15 zu einer volumenkleineren Pumpenkammer 39, da die Vorsaugkammer 15 in Axialansicht die Pumpenkammer 39 wenigstens teilweise umgibt. Da der Verdrängungsvorsprung 36 in Pumphubendlage die Öffnung 37 im wesentlichen vollständig ausfüllt, ist die in der Pumpenkammer 39 verbleibende Restmenge an Medium sehr klein. Durch den an dem Pumpkolben 18 verschiebbar gelagerten Ventilkörper 38 kann die durch die Stirnwand 27 gebildete, dem Pumpkolben 18 gegenüberliegenden Bodenwand der Pumpenkammer 39 durchgehend einteilig mit dem Zylindermantel 16 ausgebildet sein, wobei diese Bodenwand der Bodenwand 24 im axialen Abstand gegenüberliegt.

Gemäß Fig. 2 kann für die Federkammer 22 auch eine Druckentlastung 40 vorgesehen sein. Zu diesem Zweck ist die Bodenwand 24 zweckmäßig in einem gegenüber der Einlaßöffnung 31 z.B. diametral versetzten Bereich von einem etwa rechtwinklig zur Pumpenachse liegenden Querkanal 41 durchsetzt, wobei die Bodenwand 24 in diesem Bereich einen über ihre Innenseite stegförmig in die Vorsaugkammer 15 vorstehenden Vorsprung bilden kann. Der Querkanal 41 durchsetzt außer den Grundkörper 9 auch das freie Ende des Mantels des Deckelkörpers 11 bzw. dessen Schnappverbindung, so daß er an der Innenseite der Kappe 8 mündet, die einen Ausgang ins Freie bildet.

Der Deckelkörper 11 bildet im Anschluß an das freie Ende des Außenmantels 13 einen in der Weite reduzierten Abschnitt, an dessen Innenumfang der Zylindermantel 16 mit seinem gegenüber dem Innenumfang des Außenmantels 13 engeren Außenumfang auf verhältnismäßig große Länge geführt sein kann. Benachbart zu diesem Führungsbereich bildet der Deckelkörper 11 eine ringförmige Stirnwand, welche vom Betätigungsstößel 19 bzw. einem Steckstutzen des Austragkopfes 6 durchsetzt wird und an deren Innenseite der Zylindermantel 16 in der Ausgangsstellung mit einer im wesentlichen ebenen Fläche der Außenseite seiner Stirnwand 27 anschlägt. Der ringförmige Übergangsabschnitt zwischen den beiden Mantelabschnitten des Deckelkörpers 11 schlägt mit seiner Innenseite zweckmäßig an der freien Stirnfläche des Außenmantels 13 an. Der über das freie Ende des Außenmantels 13 vorstehende Pumpkolben 18 kann im wesentlichen in jeder Stellung im Längsbereich des engeren Mantelabschnittes des Deckelkörpers 11 liegen, an welchem der Zylindermantel 16 in jeder Stellung geführt ist.

Für den Medienspeicher 3 ist an der Austragvorrichtung 1 eine Belüftung 42 vorgesehen, die einen zwischen dem weiteren Mantelabschnitt des Deckelkörpers 11 und dem Außenmantel 13 liegenden Belüftungskanal 43 aufweist, der den Stützflansch 10 an der Außenseite des Hülsenansatzes 35 und im Bereich einer Öffnung einer Dichtung durchsetzt, welche zwischen dem Stützflansch und der Stirnfläche des Halses 4 liegt. Der Belüftungskanal 43 mündet in einen Ringraum 44 auf der von der Vorsaugkammer 15 abgekehrten Seite des Vorsaugkolbens 17 am Außenumfang des Zylindermantels 16. Von diesem Raum 44 führt zwischen dem Innenumfang des engeren Mantelabschnittes des Deckelkörpers 11 und dem Außenumfang des Zylindermantels 16 ein Belüftungskanal 45 zur Öffnung in der Stirnwand des Deckelkörpers 11 und damit ins Freie. Die Anschlagfläche dieser Stirnwand kann durch einen Ringvorsprung gebildet sein, so daß sich eine im wesentlichen dichte Anlage ergibt und die Belüftung 42 in der Ausgangsstellung der Austragvorrichtung 1 ventilartig geschlossen ist. Mit Beginn des Betätigungshubes wird dieses gemeinsame Belüftungsventil für den Ringraum 44 und den Medienspeicher 3 geöffnet.

## Patentansprüche

1. Austragvorrichtung für Medien, mit einem Gehäuse (2), einer Austrag-Betätigung (5), einer zwischen einem Medienspeicher (3) und einer Auslaßöffnung (29) vorgesehenen Medienführung sowie mit wenigstens einer in der Medienführung liegenden und einen gegenüber ihrer Mittelachse seitlich versetzt liegenden Medien-Einlaß (31) und eine Bodenwand (24) aufweisenden, Kammer (15), wobei mindestens eine Rückstellung (20) der Austrag-Betätigung (5) mit Wenigstens einer im wesentlichen verkapselt liegenden Rückstellfeder (21) vorgesehen ist, dadurch gekennzeichnet, daß der Medien-Einlaß (31) die Bodenwand (24) durchsetzend in die Kammer (15) mündet.

2. Austragvorrichtung nach Anspruch 1, dadurch gekennzeichnet, daß die Medienführung von metallischen Oberflächen im wesentlichen frei ist und/oder wenigstens eine Rückstellfeder (21) in einer Austragpumpe (7) liegt, wobei mindestens eine Rückstellfeder (21) in einer gegenüber der Medienführung im wesentlichen dicht geschlossenen Federkammer (22) angeordnet und, insbesondere als Schraubendruckfeder, annähernd in der Pumpenachse an einem Hilfskolben (23) abgestützt ist, der an einer Laufbahn der Federkammer (22) geführt ist und die Rückstellkraft auf einen der beiden gegeneinander bewegbaren Pumpenteile überträgt.

3. Austragvorrichtung nach Anspruch 2, dadurch gekennzeichnet, daß ein, eine Einlaßöffnung (31) des Medien-Einlasses bildender, Einlaßkanal (32) für eine Pumpenkammer (39) der Austragpumpe (7) seitlich gegenüber einer Federkammer (22) und/oder einer Pumpenachse versetzt in die Pumpe, insbesondere in die als ringförmige Vorsaugkammer ausgebildete Kammer (15) mündet, die über ein Zwischen-Ventil (30) mit der Pumpenkammer (39) verbunden ist, wobei eine innere Begrenzung der Vorsaugkammer (15) im wesentlichen mit einer äußeren Begrenzung der Pumpenkammer (39) zusammenfällt und/oder die Vorsaugkammer (15) und die Pumpenkammer (39) axial hintereinander liegen.

4. Austragvorrichtung nach einem der vorhergehenden Ansprüche, dadurch gekennzeichnet, daß die Austragpumpe (7) mindestens einen von einer Gehäuse-Bodenwand (24) eines Zylindergehäuses frei vorstehenden, eine Pumpenkammer (39) teilweise begrenzenden, Innenmantel (14) aufweist, dessen der Bodenwand (24) zugehöriges Ende gegenüber der Medienführung im wesentlichen dicht geschlossen ist und der den Hilfskolben (23) aufnimmt, in einen Vorsaugkolben (17) eingreift und/oder mit seinem freien Ende einen Pumpkolben (18) bildet.

5. Austragvorrichtung nach einem der vorhergehenden Ansprüche, dadurch gekennzeichnet, daß die Rückstellung (20), insbesondere eine einzige Rückstellfeder (21), zur Rückführung der Austragpumpe (7) und/oder mindestens eines Ventiles (26, 30) in eine Ausgangslage, oder zur Rückführung eines Auslaß-Ventiles (26) in eine Schließlage und/oder des Zwischen-Ventiles (30) in eine Öffnungslage vorgesehen ist, wobei vorzugsweise der Hilfskolben (23) einen Ventilkörper (38) trägt, der in Rückstellrichtung der Austragpumpe (7) mit der Rückstellfeder (21) gegen einen Ventilsitz belastet ist.

6. Austragvorrichtung nach Anspruch 4 oder 5, dadurch gekennzeichnet, daß der mindestens eine Innenmantel (14) mit seinem freien Ende und mit dem zugehörigen Ende des Hilfskolbens (23) die Pumpenkammer (39) an einer Stirnseite begrenzt und von dem Vorsaugkolben (17) umgeben ist, der den Umfang, die gegenüberliegende Stirnseite der Pumpenkammer (39), den Ventilsitz eines Auslaß-Ventiles (26) und/oder einen Ventilteil des Zwischen-Ventiles (30) bildet, das vorzugsweise als hubabhängig schließendes Steuerventil durch den Innenumfang eines Zylindermantels (16) des Vorsaugkolbens (17) und eine Kolbenlippe des Pumpkolbens (18) gebildet ist.

7. Austragvorrichtung nach einem der Ansprüche 4 bis 6, dadurch gekennzeichnet, daß ein Ventilkörper (38) eines Auslaßventiles (26) über das freie Ende des mindestens einen Innenmantels (14) vorsteht und/oder diesem freien Ende gegenüberliegend an der zugehörigen Stirnseite der Pumpenkammer (39) ein vorstehender Verdrängungsvorsprung (36) für den Eingriff in einen trichterartig erweiterten Endabschnitt des Innenmantels (14) vorgesehen ist, wobei in der Stirnwand (27) des napfförmigen Vorsaugkolbens (17) der Ventilsitz des Auslaß-Ventiles (26) liegt und von dem Verdrängungsvorsprung (36) umgeben ist.

8. Austragvorrichtung nach einem der Ansprüche 2 bis 7, dadurch gekennzeichnet, daß das Gehäuse (2) am Außenumfang einen Stützflansch (10) zur Abstützung an dem Medienspeicher (3) aufweist und aus einem Grundkörper (9) sowie einem diesen etwa bis zum Stützflansch (10) am Außenumfang umgebenden Deckelkörper (11) zusammengesetzt ist, der vorzugsweise mit einem Ende in eine Ringnut (12) des Grundkörpers (9) eingreift bzw. mit einem Mantelabschnitt eine Führung für eine Zylindermantel (16) der Austragpumpe (7) bildet und/oder, daß das Gehäuse (2) einen über die Außenseite einer Gehäuse-Bodenwand (24) frei vorstehenden Hülsenansatz (35) aufweist, in dem vorzugsweise ein exzentrischer Steckanschluß (34) für ein Steigrohr (33) bzw. ein vorspringender Bereich der Federkammer (22) liegt.

9. Austragvorrichtung nach einem der vorhergehenden Ansprüche, dadurch gekennzeichnet, daß mindestens eine Federkammer (22) für die Rückstellfeder (21) mit einer, gegenüber der Medienführung geschlossenen, Druckentlastung (40) versehen ist, die vorzugsweise wenigstens einen von der Federkammer (22) ausgehenden, das Gehäuse (2) im Bereich einer Bodenwand (24) durchsetzenden und zur Außenseite des Gehäuses (2) geführten Querkanal (41) aufweist.

10. Austragvorrichtung nach einem der vorhergehenden Ansprüche, dadurch gekennzeichnet, daß eine Belüftung (42) für den Medienspeicher (3) im wesentlichen vollständig von mindestens einer Federkammer (22) für die Rückstellfeder und/oder der Medienführung getrennt ist und vorzugsweise wenigstens einen von dem Stützflansch (10) ausgehenden, zwischen dem Grundkörper (9) und dem Deckelkörper (11) liegenden Belüftungskanal (43, 45) aufweist, der insbesondere an einen hinter dem Vorsaugkolben (17) liegenden Ringraum (44) angeschlossen ist.

## Claims

1. Discharge apparatus for media with a casing (2), a discharge actuating means (5), a medium guide located between the medium reservoir (3) and an outlet (29), as well as with at least one chamber (15) located in the medium guide and a medium inlet (31) laterally displaced with respect to its central axis and having a bottom wall (24) and in which at least one restoring means (20) of the discharge actuating means (5) having at least one substantially encapsulated restoring spring (21) is provided, characterized in that the medium inlet (31) passes through the bottom wall (24) and issues into the chamber (15).

2. Discharge apparatus according to claim 1, characterized in that the medium guide is substantially free from metal surfaces and/or at least one restoring spring (21) is in a discharge pump (7), the restoring spring (21) being located in a spring chamber (22) substantially tightly closed with respect to the medium guide and in particular as a helical compression spring is supported on an auxiliary piston (23) approximately in the pump axis and which is guided on a running path of the spring chamber (22) and transfers the restoring force to one of the two pump parts movable against one another.

3. Discharge apparatus according to claim 2, characterized in that an inlet opening (31) of the medium inlet-forming inlet channel (32) for a pump chamber (39) of the discharge pump (7) issues in laterally displaced manner into the pump, particularly into an annular presuction chamber (15) relative to a spring chamber (22) and/or a pump axis and is connected by means of an intermediate valve (30) to the pump chamber (39) and an inner boundary of the presuction chamber (15) substantially coincides with an outer boundary of the pump chamber (39) and/or the presuction chamber (15) and the pump chamber (39) axially succeed one another.

4. Discharge apparatus according to any one of the preceding claims, characterized in that the discharge pump (7) has an inner jacket (14), partly bounding a pump chamber (39) and freely projecting from a casing bottom wall (24) of a cylinder casing and whose end associated with the bottom wall (24) is substantially tightly closed with respect to the medium guide and which receives the auxiliary piston (23), engages in a presuction piston (17) and/or forms with its free end a pump piston (18).

5. Discharge apparatus according to any one of the preceding claims, characterized in that the restoring means (20), particularly a single restoring spring (21) for returning the discharge pump (7) and/or at least one valve (26, 30) into a starting position, or for returning a delivery valve (26) into a closed position and/or the intermediate valve (30) in an open position and preferably the auxiliary piston (23) carries a valve body (38), which in the restoring direction of the discharge pump (7) is loaded against a valve seat by the restoring spring (21).

6. Discharge apparatus according to claims 4 or 5, characterized in that the at least one inner jacket (14) with its free end and with the associated end of the auxiliary piston (23) bounds the pump chamber (39) on an end face and is surrounded by the presuction piston (17), which forms the circumference, the facing end of the pump chamber (39), the valve seat of a delivery valve (26) and/or a valve part of the intermediate valve (30), which is preferably in the form of a stroke-dependent closing control valve by the inner circumference of a cylinder jacket (16) of the presuction piston (17) and a piston lip of the pump piston (18).

7. Discharge apparatus according to any one of the claims 4 to 6, characterized in that a valve body (38) of a delivery valve (26) projects over the free end of the at least one inner jacket (14) and/or, facing said free end on the associated end face of the pump chamber (39) is provided a projecting displacement projection (36) for engagement in a funnel-shaped widened end portion of the inner jacket (14) and in the end wall (27) of the cup-shaped presuction piston (17) is located the valve seat of the delivery valve (26) and is surrounded by the displacement projection (36).

8. Discharge apparatus according to any one of the claims 2 to 7, characterized in that the casing (2) has on the outer circumference a support flange (10) for supporting on the medium reservoir (3) and comprises a body (9), as well as a cover (11) surrounding same at the outer circumference up to the support flange (10) and which preferably engages with one end in a circular groove (12) of the body (9) and/or forms with a jacket portion a guide for a cylinder jacket (16) of the discharge pump (7) and/or that the casing (2) has a sleeve step (35) freely projecting over the outside of a casing bottom wall (24), in which is located an eccentric plug-in connection (34) for a riser (33) and/or a projecting area of the spring chamber (22).

9. Discharge apparatus according to any one of the preceding claims, characterized in that at least one spring chamber (22) for the restoring spring (21) is provided with a pressure relief means (40), which is closed relative to the medium guide and which preferably has at least one transverse channel (41) emanating from the spring chamber (22) and traversing the casing (2) in the vicinity of a base wall (24), whilst being guided to the outside of the casing (2).

10. Discharge apparatus according to any one of the preceding claims, characterized in that a ventilating means (42) for the medium reservoir (3) is substantially completely separated from at least one spring chamber (22) for the restoring spring and/or the medium guide and preferably has at least one ventilating channel (43, 45) emanating from the support flange (10) between the body (9) and the cover (11) and which is in particular connected to an annular space (44) positioned behind the presuction piston (17).

## Revendications

1. Distributeur pour fluides, comprenant un corps (2) et une commande de distribution (5), un système de guidage de fluide prévu entre un réservoir de fluide (3) et un orifice de sortie (29), ainsi qu'au moins une chambre (15) située dans le système de guidage de fluide et présentant une admission de fluide (31) latéralement décalée par rapport à son axe central et une paroi de fond (24), avec prévision d'au moins un dispositif de rappel (20) de la commande de distribution (5), dispositif qui possède au moins un ressort de rappel (21) disposé essentiellement de façon protégée, caractérisé en ce que l'admission de fluide (31) traverse la paroi de fond (24) et débouche dans la chambre (15).

2. Distributeur selon la revendication 1, caractérisé en ce que le système de guidage de fluide est essentiellement exempt de surfaces métalliques et/ou au moins un ressort de rappel (21) se trouve dans une pompe de distribution (7), au moins un ressort de rappel (21) étant disposé dans une chambre de ressort (22) fermée essentiellement de manière étanche vis-àvis du système de guidage de fluide, ressort qui, en particulier sous la forme d'un ressort hélicoïdal de compression, est appuyé approximativement dans l'axe de la pompe sur un piston auxiliaire (23) guidé sur une portée de la chambre de ressort (22) et qui transmet la force de rappel à l'une des deux parties de pompe déplaçables l'une par rapport à l'autre.

3. Distributeur selon la revendication 2, caractérisé en ce qu'un canal d'admission (32) pour une chambre de pompe (39) de la pompe de distribution (7), canal qui forme un orifice d'admission (31) de l'admission de fluide, débouche dans la pompe en un point décalé latéralement par rapport à une chambre de ressort (22) et/ou un axe de pompe, en particulier dans ladite chambre (15), réalisée comme une chambre de pré-aspiration de forme annulaire, qui est reliée par une soupape intermédiaire (30) à la chambre de pompe (39), une délimitation intérieure de la chambre de pré-aspiration (15) coïncidant essentiellement avec une délimitation extérieure de la chambre de pompe (39) et/ou la chambre de pré-aspiration (15) et la chambre de pompe (39) étant situées axialement l'une derrière l'autre.

4. Distributeur selon une des revendications précédentes, caractérisé en ce que la pompe de distribution (7) présente au moins une paroi latérale intérieure (14) faisant librement saillie à partir d'une paroi de fond (24) du corps de distributeur, en particulier d'un corps de cylindre, paroi latérale qui délimite en partie une chambre de pompe (39), dont l'extrémité coordonnée à la paroi de fond (24) est fermée de façon essentiellement étanche vis-à-vis du système de guidage de fluide et qui reçoit le piston auxiliaire (23), pénètre dans un piston de pré-aspiration (17) et/ou forme par son extrémité libre un piston de pompe (18).

5. Distributeur selon une des revendications précédentes, caractérisé en ce que le dispositif de rappel (20), constitué en particulier par un seul ressort de rappel (21), est prévu pour ramener la pompe de distribution (7) et/ou au moins une soupape (26, 30) à une position de repos ou de départ, ou pour ramener une soupape de sortie (26) à une position de fermeture et/ou la soupape intermédiaire (30) à une position d'ouverture, le piston auxiliaire (23) portant de préférence un clapet (38) qui est chargé par le ressort de rappel (21) dans le sens de son application contre un siège de soupape dans la direction de rappel de la pompe de distribution (7).

6. Distributeur selon la revendication 4 ou 5, caractérisé en ce que la paroi latérale intérieure (14) ou au moins une paroi latérale intérieure (14) délimite par son extrémité libre, conjointement avec l'extrémité coordonnée du piston auxiliaire (23), un côté d'extrémité de la chambre de pompe (39) et est entourée du piston de pré-aspiration (17), lequel forme la périphérie, le côté d'extrémité opposé de la chambre de pompe (39), le siège d'une soupape de sortie (26) et/ou une partie de la soupape intermédiaire (30), laquelle est réalisée de préférence comme une soupape de commande qui se ferme en fonction du mouvement d'actionnement et est définie par la périphérie intérieure d'un corps de cylindre (16) du piston de pré-aspiration (17) et une lèvre du piston de pompe (18).

7. Distributeur selon une des revendications 4 à 6, caractérisé en ce qu'un clapet (38) d'une soupape de sortie (26) dépasse de l'extrémité libre de la paroi latérale intérieure (14), ou d'au moins une paroi latérale intérieure (14), et/ou une avancée de refoulement (36) est prévue en vis-a-vis de cette extrémité libre sur le côté d'extrémité coordonné de la chambre de pompe (39), en vue de sa pénétration dans un segment terminal évasé en entonnoir de la paroi latérale intérieure (14), le siège de la soupape de sortie (26) étant situé dans la paroi d'extrémité (27) du piston de pré-aspiration (17), lequel est en forme de coupelle, et ce siège étant entouré de l'avancée de refoulement (36).

8. Distributeur selon une des revendications 2 à 7, caractérisé en ce que le corps de distributeur (2) présente à sa périphérie extérieure une bride d'appui (10) pour l'appui sur le réservoir de fluide (3) et est composé d'une pièce de base (9) et d'un couvercle (11) qui entoure cette pièce de base à la périphérie extérieure, à peu près jusqu'à la bride d'appui (10), le couvercle (11) pénétrant de préférence par une extrémité dans une gorge annulaire (12) de la pièce de base (9) et formant par un segment de jupe un guidage pour un corps de cylindre (16) de la pompe de distribution (7) et/ou que le corps de distributeur (2) présente un prolongement en forme de jupe (35) qui dépasse librement du côté extérieur d'une paroi de fond (24) du corps de distributeur, prolongement dans lequel est situé de préférence, excentriquement, un raccord à emboîtement (34) pour un tube de montée (33) ou une partie saillante de la chambre de ressort (22).

9. Distributeur selon une des revendications précédentes, caractérisé en ce qu'au moins une chambre de ressort (22) pour le ressort de rappel (21) est pourvue d'un dispositif de détente (40) fermé vis-à-vis du système de guidage de fluide, dispositif qui comporte de préférence au moins un canal transversal (41) partant de la chambre de ressort (22), traversant le corps de distributeur (2) dans la zone d'une paroi de fond (24) et s'étendant jusqu'au côté extérieur de ce corps (2).

10. Distributeur selon une des revendications précédentes, caractérisé en ce qu'il comprend un dispositif de raccordement à l'atmosphère (42) pour le réservoir de fluide (3), dispositif qui est séparé pour l'essentiel complètement d'au moins une chambre de ressort (22) pour le ressort de rappel et/ou du système de guidage de fluide et comporte de préférence au moins un canal de mise à l'atmosphère (43, 45) s'étendant à partir de la bride d'appui (10) et situé entre la pièce de base (9) et le couvercle (11), canal qui est raccordé en particulier à un espace annulaire (44) situé derrière le piston de pré-aspiration (17).
